# FASCICULE DE BREVET EUROPEEN

(11) **EP 2 310 293 B1**
(45) Date de publication et mention de la délivrance du brevet: **04.07.2012**
(21) Numéro de dépôt: 09707333.2
(22) Date de dépôt: 02.02.2009
(51) Int. Cl.: B65D 81/32

(54) **TÊTE DE TUBE ET MÉTHODE DE RÉALISATION**
TUBENKOPF UND HERSTELLUNGSVERFAHREN
TUBE HEAD AND PRODUCTION METHOD

(30) Priorité: 05.02.2008 WO PCT/IB2008/050416
(43) Date de publication de la demande: 20.04.2011
(73) Titulaire: L'Oréal, 75008 Paris (FR)
(72) Inventeur: HANOT, Dominique, 74500 Lugrin (FR)
(74) Mandataire: Jacobson, Claude
(86) Numéro de dépôt international: PCT/IB2009/050419
(87) Numéro de publication internationale: WO 2009/098634

(56) Documents cités:
- EP-A- 1 221 419
- EP-A- 1 958 890
- US-A- 5 209 565
- US-A1- 2003 106 612

## Description

L'invention se situe dans le domaine de l'emballage. Elle concerne plus précisément une tête de tube selon le préambule de la revendication 1.

### Etat de la technique

On connaît des ensembles formés d'un premier tube qui comporte un orifice avec un filetage intérieur et d'un second tube comportant un col avec un filetage extérieur, le second tube pouvant être assemblé au premier tube par vissage, permettant de la sorte de transférer le contenu du second tube dans le premier tube. Un exemple d'ensemble tel que décrit ci-dessus est divulgué dans la demande de brevet français FR 2 685 301. Ce type d'ensemble est utilisé dans de nombreux domaines, en particulier pour les teintures de cheveux ou les colles qui se forment par mélange de deux composants.

La demande de brevet EP 1 221 419 consiste en un tube avec filetage intérieur mais dont la géométrie nécessite l'usage d'un moule très complexe pour assurer le démoulage de la pièce qui comporte un picot central. Cette solution est techniquement difficile et coûteuse en production.

La demande de brevet WO 03/050003 décrit un tube dont l'orifice présente des formes longitudinales, sorte de nervures dans lesquelles le second tube est vissé à force, le filet de celui-ci devant tailler son empreinte dans ces nervures. Ceci implique que la matière du second tube doit être bien plus dure que le premier tube.

La demande de brevet EP 1 958 890 présente également un tube dont l'orifice comporte une couronne de dents qui permettent au second tube muni d'un filetage de se visser ou de s'encliqueter.

Une tête de tube selon le préambule de la revendication 1 est divulgué dans US 5 209 565.

De manière générale, la réalisation par moulage d'un filetage intérieur et délicate. Du fait de sa géométrie, il présente des contres dépouilles qui ne peuvent pas être démoulées par un simple déplacement en translation de la partie du moule. Plusieurs solutions existent, en particulier :
- La forme du filet est démoulée par dévissage, la pièce du moule est animée d'un mouvement combiné rotation et translation, donc selon une hélice ayant le même pas que le filetage.
- La forme du filetage est démoulée grâce à un dispositif appelé mandrin éclipsable.

Ces procédés sont relativement complexes et difficiles à mettre en oeuvre. Par ailleurs, ils ne permettent pas de réaliser des filetages en dessous d'un diamètre minimum.

Les objets divulgués dans l'art antérieur précité présentent en outre d'autres inconvénients. Le transfert du contenu d'un tube dans l'autre tube peut être ralenti ou partiellement entravé du fait de la présence de poches d'air.

Par ailleurs, le procédé de fabrication des têtes de tube de l'état de la technique est relativement complexe et onéreux.

Enfin, la manipulation des tubes lors du mélange n'est pas aisée, notamment lors de la phase d'amorçage du vissage.

### Description générale de l'invention

Un premier objectif de l'invention consiste à simplifier la méthode de réalisation de la tête de tube.

Un deuxième objectif de l'invention vise à faciliter la manipulation des deux tubes lors du mélange des contenus.

Un troisième objectif consiste en une amélioration du transfert du contenu d'un tube dans l'autre tube.

Ces objectifs sont atteints avec la tête de tube selon l'invention. Celle-ci est formée d'un seul tenant et réalisée par un procédé de moulage. La tête comprend une première paroi cylindrique comprenant un filetage sur sa surface extérieure et une deuxième paroi cylindrique, plus petite, disposée à l'intérieur de la première paroi cylindrique, les deux parois cylindriques étant coaxiales, la face interne de la deuxième paroi cylindrique comportant un filetage discontinu défini par une suite de secteurs et d'interruptions.

La présence des interruptions rend possible l'évacuation de la poche d'air se trouvant dans l'espace situé entre les contenus à mélanger.

L'invention concerne également un ensemble formé d'une tête de tube telle que précédemment décrite sur laquelle est vissée une autre tête de tube.

L'invention concerne enfin une méthode de réalisation d'une tête de tube qui comporte une étape de démoulage du filetage intérieur qui est réalisée par arrachage.

Un des avantages offert par l'invention et de pouvoir réaliser une géométrie d'épaule de tube en une seule opération, soit une opération irréalisable avec les tubes de l'état de la technique, ces derniers étant constitués de deux pièces distinctes, le filetage intérieur étant sur une pièce clipsée dans l'orifice, les évents étant réalisés dans le clips.

### Description détaillée de l'invention

L'invention sera mieux comprise ci-dessous par la description d'un mode d'exécution de celle-ci et des figures qui s'y rapportent, dans lesquelles :
La figure 1 représente une tête de tube selon l'invention associée à une autre tête de tube.
La figure 2 représente une vue en coupe d'une tête de tube selon l'invention telle qu'illustrée sur la figure 1.
La figure 3 représente une vue en perspective de la tête de tube selon l'invention telle qu'illustrée sur la figure 1.
Les figures 4, 5 et 6 représentent les différentes étapes du démoulage du filetage de la tête de tube selon l'invention telle qu'illustrée sur les figures précédentes.

La tête de tube **2** illustrée sur la figure 1 constitue un élément d'un premier tube **4,** lui-même étant associé à un deuxième tube **3**, le tout formant un ensemble de conditionnement **1**. Après ouverture, le deuxième tube **3** est assemblé par vissage dans l'orifice de la tête de tube **2**, puis le contenu du tube **3** est transféré dans le tube **4**, partiellement rempli, de manière à mélanger les deux produits juste avant utilisation. Le premier tube **4** est en matière plastique, le deuxième tube **3** peut également être en matière plastique mais également en un autre matériau, p.ex. en aluminium.

Les figures 2 et 3 montrent le tube **4** en matière plastique formé d'un corps cylindrique souple **16**, lié à une tête **2** réalisée par un procédé de moulage. Une épaule **6** assure la liaison entre le corps **16** et une première paroi cylindrique **7** comprenant un filetage **8** sur sa surface extérieure. Ce filetage extérieur **8** sert à la fermeture du tube **4** par un bouchon vissé non représenté. Une seconde paroi cylindrique **9**, plus petite, à l'intérieur de la première paroi cylindrique **7**, défini l'orifice du tube **4.** Sur la face interne de la paroi cylindrique **9** se trouve un filetage discontinu **10**,**11** défini par une suite de secteurs **10** et d'interruptions **11**. Ce filetage discontinu **10**,**11** permet d'assurer la liaison du deuxième tube **3** au premier tube **4**. Les interruptions **11** constituent des passages pour l'évacuation de l'air lorsque le produit du tube **3** est transféré dans le tube **4**. En outre, une encoche **12** à l'extrémité de la paroi cylindrique **9** permet l'échappement de l'air dans le cas ou le tube **3** est vissé à fond, c'est à dire quand le tube **3** est en butée sur le bord supérieur de la deuxième paroi cylindrique **9**.

La seconde paroi cylindrique **9** est liée, au niveau de sa base, à la paroi cylindrique **7** par une cloison annulaire **14**, les trois surfaces délimitant une cavité **15** qui, comme on le verra ci-dessous, joue un rôle important dans la méthode de réalisation selon l'invention.

### Méthode de réalisation

La tête de tube **2** selon l'invention est conçue de manière à ce que sa production industrielle soit économique et réalisable avec des moyens de productions habituels, sans dispositifs spéciaux.

La tête **2** du tube **4** est obtenue par moulage en une étape. La géométrie de la tête est conçue de manière à ce que le démoulage du filetage intérieur soit réalisé par arrachage. Les pièces du moule sont animées uniquement de translations, qui sont des mouvements classiques dans les mécanismes d'actionnement de moules, beaucoup plus simples à mettre en oeuvre que des mécanismes combinés de rotation/translation tels que décrits dans l'état de la technique.

Les figures 4, 5 et 6 illustrent des étapes du démoulage du filetage intérieur. Seules les pièces participant directement à cette fonction sont représentées, les autres parties du moule sont masquées.

La figure 4 montre la position relative des pièces avant démoulage, plus précisément la tige **13** dont la périphérie comporte les surfaces en négatif du filetage interrompu **10**, et la douille **14** délimitée par les surfaces de la cavité **15**.

La figure 5 montre la première phase de démoulage: la douille **14** a effectué une translation de manière à libérer les surfaces de la cavité **15**.

La figure 6 montre la phase de démoulage du filetage intérieur: la tige **13** a effectué une translation de façon à démouler le filet intérieur **10** par arrachage. Cette opération est facilitée par le fait que l'extérieur de la paroi cylindrique **9** se trouve dans le vide de la cavité **15** et peut se déformer temporairement de manière concentrique. Le fait que le filetage intérieur **10**,**11** soit constitué de plusieurs secteurs **10** facilite la déformation de la paroi cylindrique **9**. La déformation concentrique temporaire de la paroi cylindrique **9** permet d'une part de limiter l'effort de traction sur les secteurs **10** et d'autre part de minimiser la déformation du profil du filet.

## Revendications

1. Tête de tube (2) en matière plastique formée d'un seul tenant et réalisée par un procédé de moulage ; tête comprenant une première paroi cylindrique (7) comprenant un filetage (8) sur sa surface extérieure et une deuxième paroi cylindrique (9), plus petite, disposée à l'intérieur de la première paroi cylindrique (9), les deux parois cylindriques (7,9) étant coaxiales, **caractérisé en ce que** la face interne de la deuxième paroi cylindrique (9) comporte un filetage discontinu (10,11) défini par une suite de secteurs (10) et d'interruptions (11).

2. Tête de tube (2) selon la revendication 1 dans laquelle le bord supérieur de la première paroi cylindrique (7) se situe dans le même plan que le bord supérieur de la deuxième paroi cylindrique (9).

3. Tête de tube (2) selon la revendication 2 dans laquelle le bord supérieur de la deuxième paroi cylindrique (9) comporte une encoche (12), l'encoche étant disposée à l'extrémité de la deuxième paroi cylindrique pour permettre l'échappement de l'air dans le cas où un tube est vissé à fond notamment lorsque le tube est en butée sur le bord supérieur de la deuxième paroi cylindrique.

4. Tête de tube (2) selon l'une des revendications précédentes dans laquelle les bases des deux parois cylindriques (7,9) sont liées par une cloison annulaire (14).

5. Ensemble constitué d'une tête de tube (2) selon l'une des revendications précédentes et d'une autre tête de tube (3), ladite autre tête de tube (3) comprenant une paroi cylindrique dotée d'un filetage sur sa face extérieure, ladite paroi cylindrique et ledit filetage étant adapté pour être vissé à l'intérieur de la deuxième paroi cylindrique (9).

6. Dispositif pour la réalisation d'une tête de tube (2) selon l'une des revendications précédentes comprenant une tige (13) destinée à être disposée à l'intérieur de la deuxième paroi cylindrique (9), ladite tige (13) étant montée coulissante à l'intérieur d'une douille (14) et comportant sur sa face extérieure un relief en négatif du filetage intérieur (10,11) de la deuxième paroi cylindrique (10,11).

7. Méthode de réalisation d'une tête de tube (2) au moyen d'un dispositif tel que défini dans la revendication 6, ladite méthode comprenant une seule et unique étape de moulage d'une tête de tube (2) telle que définie dans l'une des revendications 1 à 4 et au moins une étape de démoulage du filetage intérieur (10,11) de la tête de tube (2).

8. Méthode selon la revendication 7 dans laquelle ladite étape de démoulage du filetage intérieur est réalisée par arrachage et déformation temporaire de la deuxième paroi cylindrique (9).

9. Méthode selon la revendication 8 comprenant une première étape de démoulage lors de laquelle la douille (14) est déplacée en translation, ladite première étape étant suivie de ladite étape d'arrachage.

## Claims

1. Tube head (2) made of plastic material formed in a single piece and produced by a moulding process; said head comprising a first cylindrical wall (7) including a thread (8) on its outer surface and a second smaller cylindrical wall (9), placed inside the first cylindrical wall (9), the two cylindrical walls (7, 9) being coaxial, **characterised in that** the inner face of the second cylindrical wall (9) comprises a discontinuous thread (10, 11) defined by a series of sectors (10) and interruptions (11).

2. Tube head (2) according to claim 1 wherein the upper edge of the first cylindrical wall (7) is located on the same place as the upper edge of the second cylindrical wall (9).

3. Tube head (2) according to claim 2 wherein the upper edge of the second cylindrical wall (9) comprises a notch (12), the notch being placed at the end of the second cylindrical wall in order to allow for the escaping of the air in the case where a tube is fully screwed in particular when the tube is pressing against the upper edge of the second cylindrical wall.

4. Tube head (2) according to one of the preceding claims wherein the bases of the two cylindrical walls (7, 9) are connected by an annular partition (14).

5. Unit comprised of a tube head (2) according to one of the preceding claims and of another tube head (3), said other tube head (3) comprising a cylindrical wall provided with a thread on its outer face, said cylindrical wall and said thread being adapted to be screwed inside the second cylindrical wall (9).

6. Device for producing a tube head (2) according to one of the preceding claims comprising a rod (13) intended to be placed inside the second cylindrical wall (9), said rod (13) being mounted slidingly inside a socket (14) and comprising on its outer face a negative relief of the inside thread (10, 11) of the second cylindrical wall (10, 11).

7. Method for producing a tube head (2) by means of a device such as defined in claim 6, said method comprising a single step of moulding a tube head (2) such as defined in one of claims 1 to 4 and at least one step of demoulding of the inside thread (10, 11) of the tube head (2).

8. Method according to claim 7 wherein said step of demoulding of the inside thread is carried out by pulling off and temporary deformation of the second cylindrical wall (9).

9. Method according to claim 8 comprising a first step of demoulding during which the socket (14) is displaced in translation, said first step being following by said step of pulling off.

## Patentansprüche

1. Tubenkopf (2) aus Kunststoff, gebildet aus einem einzigen Stück und hergestellt durch ein Gussverfahren; Kopf, umfassend eine erste zylindrische Wand (7), umfassend ein Gewinde (8) auf ihrer Außenfläche, und eine zweite zylindrische Wand (9), die kleiner ist, die im Inneren der ersten zylindrischen Wand (9) angeordnet ist, wobei die zwei zylindrischen Wände (7, 9) koaxial sind; **dadurch gekennzeichnet, dass** die Innenseite der zweiten zylindrischen Wand (9) ein unterbrochenes Gewinde (10, 11) umfasst, das durch eine Folge von Abschnitten (10) und Unterbrechungen (11) definiert ist.

2. Tubenkopf (2) nach Anspruch 1, wobei sich der obere Rand der ersten zylindrischen Wand (7) in der gleichen Ebene wie der obere Rand der zweiten zylindrischen Wand (9) befindet.

3. Tubenkopf (2) nach Anspruch 2, wobei der obere Rand der zweiten zylindrischen Wand (9) eine Kerbe (12) aufweist, wobei die Kerbe am Ende der zweiten zylindrischen Wand angebracht ist, um den Austritt von Luft zu ermöglichen, in dem Fall eine Tube fest zugeschraubt ist; insbesondere, wenn die Tube an den oberen Rand der zweiten zylindrischen Wand anstößt.

4. Tubenkopf (2) nach einem der vorhergehenden Ansprüche, wobei die Basen der zwei zylindrischen Wände (7, 9) durch eine ringförmige Trennwand (14) miteinander verbunden sind.

5. Einheit, bestehend aus einem Tubenkopf (2) nach einem der vorhergehenden Ansprüche, und einem weiteren Tubenkopf (3), wobei der weitere Tubenkopf (3) eine zylindrische Wand umfasst, die mit einem Gewinde auf ihrer Außenseite versehen ist, wobei die zylindrische Wand und das Gewinde ausgelegt sind, um im Inneren der zweiten zylindrischen Wand (9) geschraubt zu werden.

6. Verfahren zur Herstellung eines Tubenkopfes (2) nach einem der vorhergehenden Ansprüche, umfassend einen Schaft (13), der dazu vorgesehen ist, im Inneren der zweiten zylindrischen Wand (9) angebracht zu werden, wobei der Schaft (13) herausziehbar im Inneren einer Hülse (14) montiert ist, und auf seiner Außenseite ein negatives Relief des Innengewindes (10, 11) der zweiten zylindrischen Wand (10, 11) umfasst.

7. Verfahren zur Herstellung eines Tubenkopfes (2) mit Hilfe einer Vorrichtung, die in Anspruch 6 definiert wird, wobei das Verfahren einen einzigen und einzigartigen Schritt des Gießens eines Tubenkopfes (2) umfasst, wie in einem der Ansprüche 1 bis 4 definiert, und mindestens einen Schritt des Entformens des Innengewindes (10, 11) des Tubenkopfes (2).

8. Verfahren nach Anspruch 7, wobei der Schritt des Entformens des Innengewindes durch Ausreißen und vorübergehende Verformung der zweiten zylindrischen Wand (9) durchgeführt wird.

9. Verfahren nach Anspruch 8, umfassend einen ersten Schritt des Entformens, während dessen die Hülse (14) translatorisch verschoben wird, wobei dem ersten Schritt der zweite Schritt des Ausreißens folgt.
